# EUROPÄISCHE PATENTSCHRIFT

(11) **EP 0 395 926 B1**
(45) Veröffentlichungstag und Bekanntmachung des Hinweises auf die Patenterteilung: **05.01.1994**
(21) Anmeldenummer: 90107166.2
(22) Anmeldetag: 14.04.1990
(51) Int. Cl.: B01F 3/18, B01F 13/02, B01F 15/04

(54) **Dosier- und Mischanordung für fliessfähige Feststoffe**
Dosing and mixing plant for free-flowing solids
Installation de dorage et de mélange pour solides coulants

(30) Priorität: 26.04.1989 DE 3913676
(43) Veröffentlichungstag der Anmeldung: 07.11.1990
(73) Patentinhaber: Weber, Hans-Jürgen, D-58300 Wetter (DE); Weber, Werner, D-48145 Münster (DE)
(72) Erfinder: Stankovicc-Gansen, Marjan, Dr.-Ing., D-5443 Kaisersesch (DE)
(74) Vertreter: Habbel, Hans-Georg, Dipl.-Ing.

(56) Entgegenhaltungen:
- CH-C- 605 348
- DE-A- 1 782 671
- DE-A- 3 344 456
- US-A- 2 984 521
- US-A- 3 371 912

## Beschreibung

Die Erfindung bezieht sich auf eine Dosier- und Mischanordnung für fließfähige Feststoffe gemäß dem Oberbegriff des Hauptanspruches.

Eine gattungsbildende Einrichtung wird in der US-A 29 84 521 beschrieben. Bei dieser bekannten Einrichtung werden die über Dosierräder dosierten Stoffe in eine gemeinsame Sammelleitung abgegeben, die die einzelnen Vorratsbehälter aufeinanderfolgend durchläuft, wobei die Förderung in dieser Sammelleitung pneumatisch durchgeführt wird. Diese Sammelleitung gibt die Stoffe in einen Behandlungsbehälter oder einen Zyklonmischer ab. Die Durchmischung der einzelnen Fraktionen ist höchstwahrscheinlich nicht sehr innig und wurde als unzureichend empfunden.

Der Erfindung liegt die Aufgabe zugrunde, eine Dosier- und Mischanordnung zu schaffen, bei welcher ein sehr inniges Durchmischen der verschiedenen Fraktionen erfolgt, ohne daß ein Zyklonmischer eingesetzt werden muß.

Diese der Erfindung zugrundeliegende Aufgabe wird durch die Lehre des Patentanspruches 1 gelöst.

Mit anderen Worten ausgedrückt: Es wird vorgeschlagen, daß über Dosierkammern aufweisende Dosierräder ein Entnehmen bestimmter Mengen aus dem zugeordneten Silo möglich ist, ohne daß der Silo aufgrund des in der Abförderleitung herrschenden Unterdrucks leergesaugt wird. Die von der Dosiereinrichtung in das jeweils zugehörige Abförderrohr endgültig abgegebene Menge wird durch ein Regelventil bestimmt. Das Durchmischen dieser gewissen, gleichzeitig vorhandenen Fördermengen erfolgt dann in einem Gemischförderrohr aufgrund der dort herrschenden pneumatischen Verhältnisse. Die Produkte werden also in ihrem endgültigen Mischungsverhältnis ineinander eingeführt und dann durch die aufgrund der Pneumatik auftretende Bewegung gemischt.

Durch diese Maßnahme wird der aufwendige Mischer vermieden, und es ist als Beispiel denkbar, daß drei Silofahrzeuge Asche, Zement und Chemikalien zu einer bestimmten Baustelle bringen, dann alle drei Fahrzeuge die gleiche Zeit lang Produkte austragen, nur in unterschiedlichen Mengen und daß diese zusammengeführten unterschiedlichen Produktmengen dann aufgrund ihrer Förderung gemischt werden und unmittelbar zum Verarbeitungsplatz gelangen.

Ein Ausführungsbeispiel der Erfindung wird nachfolgend anhand der Zeichnung erläutert.

In der Zeichnung sind drei Silos 1, 2 und 3 dargestellt, die an ihrem unteren Ende mit Dosiergehäusen ausgerüstet sind, in denen Dosierräder 4, 5 und 6 umlaufend angetrieben angeordnet sind. An die Dosiergehäuse münden Absaugrohre 8, 9 und 10, die in der Zeichnung bei 19 zusammengeführt werden und in ein Gemischförderrohr 11 münden. Zwischen der Zusammenführung 19 und dem Gemischförderrohr ist eine Treibdüsenanordnung 12 eingeschaltet, durch die in den einzelnen Absaugrohren 8, 9 und 10 ein Unterdruck und in dem Gemischförderrohr 11 ein Förderdruck erzeugt wird, so daß die jeweils gegenüber der Mündung dieser Absaugrohre 8, 9 und 10 in den Verteilergehäusen umlaufenden Dosierkammern 7 leergesaugt werden und das Gut abgeführt wird.

In jede der Absaugleitungen 8, 9, 10 ist je ein Regelventil 14, 15 und 16 eingeschaltet, durch die die durch die Absaugleitungen 8, 9, 10 fließenden, d. h. abgesaugten Mengen eingeregelt werden können.

Durch entsprechende unterschiedliche Umlaufzahlen der Dosierräder 4, 5 und 6 werden in der Zeiteinheit unterschiedliche Mengen aus den Silos 1, 2 und 3 zur Gemischförderleitung 11 geführt. Gleichzeitig wird aber durch die Einstellung der Regelventile 14, 15 und 16 die in den Rohren fließenden Fördermengen eingeregelt, so daß dadurch ein einwandfreies Mischen im Bereich 19 zwischen den verschiedenen Produkten erfolgt.

Der Betrieb der vorbeschriebenen Anlage kann natürlich manuell erfolgen, es ist aber auch möglich, den Betrieb rechnergesteuert ablaufen zu lassen. Zu diesem Zweck ist ein Rechner 18 vorgesehen, der einmal mit jedem Dosiergehäuse zugeordneten Füllstandsüberwachern 17 verbunden ist, zum andern mit jedem Antrieb für die Dosierräder 4, 5, 6 verbunden ist und schließlich auch die Regelung der Regelventile 14, 15 und 16 übernimmt. Durch entsprechende Einstellung dieses Rechners ist es also möglich, den Betrieb vollautomatisch ablaufen zu lassen.

Schließlich kann die vorbeschriebene Anlage stationär oder mobil ausgebildet sein.

## Patentansprüche

1. Dosier- und Mischanordnung für fließfähige Feststoffe mit die Feststoffe aufnehmenden und lagernden Silos (1, 2, 3) sowie an der Auslaufseite der Silos (1 bis 3) angeordneten Austragsvorrichtungen, die als umlaufend antreibbare, innerhalb von Dosiergehäusen vorgesehene Dosierräder (4, 5, 6) ausgebildet sind, wobei die Dosierräder (4, 5, 6) mit dem Dosiergehäuse Dosierkammern (7) bilden und mit an die Austragsvorrichtungen anschließenden pneumatisch betriebenen Abförderleitungen, dadurch gekennzeichnet, daß die Abförderleitungen als Absaugrohre (8, 9, 10) gestaltet sind, die im Bereich einer Zusammenführung (19) zusammenlaufen, wobei zwischen der Zusammenführung (19) und einem Gemischförderrohr (11) eine Treibdüsenanordnung (12) eingeschaltet ist und jedem Absaugrohr (8, 9, 10) ein Regelventil (14, 15, 16) zugeordnet ist.

2. Dosier- und Mischanordnung nach Anspruch 1, dadurch gekennzeichnet, daß jedem Dosiergehäuse ein Füllstandsüberwacher (17) zugeordnet ist.

3. Dosier- und Mischanordnung nach Anspruch 1 oder 2, dadurch gekennzeichnet, daß der Antrieb für die Dosierräder (4, 5, 6) und der Stellantrieb für die Regelventile (14, 15, 16) über einen gemeinsamen Rechner (18) gesteuert werden.

4. Dosier- und Mischanordnung nach Anspruch 3, dadurch gekennzeichnet, daß an den Rechner weiterhin der Füllstandsüberwacher (17) angeschlossen ist.

5. Dosier- und Mischanordnung nach einem oder mehreren der Ansprüche 1 bis 4, dadurch gekennzeichnet, daß die Anordnung stationär ausgebildet ist.

6. Dosier- und Mischanordnung nach einem oder mehreren der Ansprüche 1 bis 4, dadurch gekennzeichnet, daß die Gesamtanordnung mobil ausgebildet ist.

## Claims

1. A metering and mixing arrangement for free-flowing solids, comprising silos (1, 2, 3) accommodating and storing the solids as well as discharge devices arranged on the outlet side of the silos (1 to 3), which discharge devices are constructed as revolvingly drivable metering wheels (4, 5, 6) provided inside metering housings, the metering wheels (4, 5, 6) forming metering chambers (7) with the metering housings, and comprising pneumatically operated outlet lines adjoining the discharge devices, characterized in that the outlet lines are constructed as suction pipes (8, 9, 10) which converge in the area of a junction (19), a propelling nozzle arrangement (12) being connected between the junction (19) and a mixing conveying tube (11) and a control valve (14, 15, 16) being associated with each suction pipe (8, 9, 10).

2. A metering and mixing arrangement according to claim 1, characterized in that a level monitor (17) is associated with each metering housing.

3. A metering and mixing arrangement according to claim 1 or claim 2, characterized in that the drive for the metering wheels (4, 5, 6) and the actuating drive for the control valves (14, 15, 16) are controlled by a common computer (18).

4. A metering and mixing arrangement according to claim 3, characterized in that the level monitor (17) is furthermore connected to the computer.

5. A metering and mixing arrangement according to any one of claims 1 to 4, characterized in that the arrangement is of stationary construction.

6. A metering and mixing arrangement according to any one of claims 1 to 4, characterized in that the whole arrangement is of mobile construction.

## Revendications

1. Dispositif de dosage et de mélange pour solides coulants, comprenant des silos (1, 2, 3) qui contiennent et stockent les solides, ainsi que des dispositifs d'extraction disposés sur le côté de sortie des silos (1 à 3) et qui sont constitués par des roues de dosage (4, 5, 6) pouvant être entraînées en rotation, prévues à l'intérieur de boîtiers de dosage, les roues de dosage (4, 5, 6) formant des chambres de dosage (7) avec les boîtiers de dosage, et des conduites d'évacuation, qui se raccordent aux dispositifs extracteurs et sont attaquées pneumatiquement, caractérisé en ce que les conduites d'évacuation sont constituées par des tubes d'aspiration (8, 9, 10) qui se rejoignent dans la région d'une zone de jonction (19), cependant qu'un dispositif (12) à buse d'entraînement est intercalé entre la jonction (19) et un tube de mélange et de transport (11), et qu'une vanne de réglage (14, 15, 16) est associée à chaque tube d'aspiration (8, 9, 10).

2. Dispositif de dosage et de mélange selon la revendication 1, caractérisé en ce qu'à chaque boîtier de dosage est associé un organe (17) de surveillance du niveau de remplissage.

3. Dispositif de dosage et de mélange selon la revendication 1 ou 2, caractérisé en ce que l'entraînement des roues de dosage (4, 5, 6) et l'entraînement de commande des vannes de réglage (14, 15, 16) sont commandés au moyen d'un ordinateur commun (18).

4. Dispositif de dosage et de mélange selon la revendication 3, caractérisé en ce que l'organe (17) de surveillance du niveau de remplissage est lui aussi connecté à l'ordinateur.

5. Dispositif de dosage et de mélange selon une ou plusieurs des revendications 1 à 4, caractérisé en ce que le dispositif est fixe.

6. Dispositif de dosage et de mélange selon une ou plusieurs des revendications 1 à 4, caractérisé en ce que l'ensemble du dispositif est mobile.
